# EUROPÄISCHE PATENTSCHRIFT

(11) **EP 2 619 067 B1**
(45) Veröffentlichungstag und Bekanntmachung des Hinweises auf die Patenterteilung: **30.10.2019**
(21) Anmeldenummer: 11757254.5
(22) Anmeldetag: 08.09.2011
(51) Int. Cl.: B61L 27/00

(54) **VERFAHREN ZUR AUTOMATISCHEN STEUERUNG EINER MEHRZAHL SPURGEBUNDENER FAHRZEUGE**
METHOD FOR CONTROLLING AUTOMATICALLY A MULTITUDE OF RAILBOUND VEHICLES
PROCÉDÉ POUR COMMANDER AUTOMATIQUEMENT UNE PLURALITÉ DE VÉHICULES GUIDÉS

(30) Priorität: 20.09.2010 DE 102010041078
(43) Veröffentlichungstag der Anmeldung: 31.07.2013
(73) Patentinhaber: Siemens Mobility GmbH, 81739 München (DE)
(72) Erfinder: DETERING, Rolf, 13059 Berlin (DE); ERHARD, Karl-Heinz, 38126 Braunschweig (DE); OECHSNER, Jens-Harro, 38321 Denkte OT Neindorf (DE); SCHMIDTKE, York, 38304 Wolfenbüttel (DE)
(86) Internationale Anmeldenummer: PCT/EP2011/065526
(87) Internationale Veröffentlichungsnummer: WO 2012/038262

(56) Entgegenhaltungen:
- EP-A2- 0 933 280
- WO-A1-2009/149073
- DE-A1- 19 726 542
- US-A- 6 135 396
- EICHENBERGER P: "KAPAZITAETSSTEIGERUNG DURCH ETCS", SIGNAL + DRAHT, TELZLAFF VERLAG GMBH. DARMSTADT, DE, Bd. 99, Nr. 3, 1. März 2007 (2007-03-01), Seiten 6-14, XP001504566, ISSN: 0037-4997

## Beschreibung

Spurgebundene Fahrzeuge, d.h. beispielsweise Schienenfahrzeuge, Magnetschwebebahnen oder auch spurgeführte Fahrzeuge mit Gummibereifung, werden in der Regel durch zentrale Leit- beziehungsweise Überwachungssysteme dahingehend gesteuert, dass Gefahrensituationen beziehungsweise Unfälle vermieden werden. So sind im Falle von spurgebundenen Fahrzeuge in Form von Schienenfahrzeugen beispielsweise eine sichere Stellwerkbedienung, eine Zuglaufverfolgung sowie eine automatische Zuglenkung erforderliche beziehungsweise wünschenswerte Aufgaben eines entsprechenden Systems der Leittechnik. Dies gilt insbesondere für den in der Praxis in der Regel vorliegenden Fall, dass auf einer Strecke oder in einem Bereich, etwa in einem Bahnhofsbereich, zeitgleich mehrere spurgebundene Fahrzeuge unterwegs sind. Darüber hinaus erfolgt zunehmend auch eine automatische Steuerung spurgebundener Fahrzeuge dahingehend, dass Bedienhandlungen eines Fahrzeugführers teilweise oder vollständig durch eine automatische, rechnergestützte Steuerung des jeweiligen Fahrzeugs ersetzt werden.

In der Regel werden die Fahrzeuge einer Anlage des spurgebundenen Verkehrs von einer zentralen Steuer-Einrichtung, d.h. etwa einem Rechner einer Leitstelle, gemäß einem Soll-Fahrplan gesteuert beziehungsweise geleitet. Während des Betriebes können hierbei jedoch Verspätungen oder Störungen auftreten, die zu Konflikten zwischen den vorgesehenen Fahrrouten und Fahrzeiten verschiedener Fahrzeuge führen. Zur Erkennung sowie Lösung entsprechender Konflikte werden als Bestandteil des jeweiligen Leitsystems üblicherweise Dispositionssysteme verwendet, die in der Regel versuchen, den Fahrbetrieb nach Möglichkeit unter Beibehaltung der geplanten Fahrrouten beizubehalten. Insbesondere beim Auftreten von Störungen, d.h. beispielsweise Tür- oder Signalstörungen, können hierbei Umplanungen oder Änderungen erforderlich werden, die häufig manuell durch einen Disponenten vorgenommen werden. Um eine aufgetretene Störung möglichst effizient zu regeln, ist hierbei ein schnelles und zielgerichtetes Handeln des jeweiligen Disponenten notwenig, um trotz der erforderlichen Abweichungen vom Soll-Fahrplan eine bestmögliche Aufrechterhaltung des Fahrbetriebes zu ermöglichen. Manuelle Umplanungen des Disponenten beziehen sich hierbei insbesondere auf eine Nutzung alternativer Fahrrouten. Unabhängig von der Art der Änderung des Soll-Fahrplans durch den Disponenten ist es nach erfolgter Disposition erforderlich, die entsprechenden Informationen sowohl streckenseitig als auch an die jeweiligen betroffenen spurgebundenen Fahrzeuge zu verteilen.

Aus der veröffentlichten internationalen Patentanmeldung WO 2009/149073 A1 ist ein Verfahren zur automatischen Steuerung einer Mehrzahl spurgebundener Fahrzeuge bekannt, bei dem von einer Steuereinrichtung Vorgaben in Form von Geschwindigkeitsplänen an Lokomotiven übermittelt werden.

Der vorliegenden Erfindung liegt die Aufgabe zugrunde, ein besonders leistungsfähiges Verfahren zur automatischen Steuerung einer Mehrzahl spurgebundener Fahrzeuge anzugeben.

Diese Aufgabe wird gelöst durch ein Verfahren zur automatischen Steuerung einer Mehrzahl spurgebundener Fahrzeuge, wobei von einer zentralen Steuer-Einrichtung unter Berücksichtigung eines Soll-Fahrplans sowie der Position der spurgebundenen Fahrzeuge ein geänderter Ist-Fahrplan erzeugt wird, auf Grundlage des geänderten Ist-Fahrplans an zumindest eines der spurgebundenen Fahrzeuge fahrzeugspezifische Fahrinformationen übertragen werden, die einen nächsten Zielpunkt sowie eine zugehörige Fahrzeit umfassen, und seitens des zumindest einen der spurgebundenen Fahrzeuge anhand der empfangenen Fahrinformationen ein Fahrprofil ermittelt und für die Steuerung des jeweiligen spurgebundenen Fahrzeugs verwendet wird. Gemäß dem erfindungsgemäßen Verfahren wird somit zunächst von einer zentralen Steuer-Einrichtung, bei der es sich beispielsweise um einen Rechner einer Leitstelle beziehungsweise Leitzentrale handeln kann, unter Berücksichtigung eines Soll-Fahrplans sowie der Position der spurgebundenen Fahrzeuge ein geänderter Ist-Fahrplan erzeugt. Eine entsprechende automatische, rechnergestützte Generierung des geänderten Ist-Fahrplans kann beispielsweise unter Verwendung des aus der veröffentlichten deutschen Patentanmeldung DE 10 2007 047 474 A1 bekannten Verfahrens zur Fahrplangenerierung erfolgen. Wesentlich hierbei ist, dass die Erzeugung des geänderten Ist-Fahrplans in Echtzeit beziehungsweise online zum Zwecke der Fahrplandisposition während des laufenden Fahrbetriebes erfolgt. Vorzugsweise kann hierbei seitens der zentralen Steuer-Einrichtung die Fahrdynamik der jeweiligen spurgebundenen Fahrzeuge berücksichtigt werden. Des Weiteren ist es mittels eines digitalen Streckenatlasses weiterhin auch möglich, Eigenschaften der jeweiligen Strecke beziehungsweise Streckenabschnitte, d.h. beispielsweise Steigungen oder Kurven, bei der Erstellung beziehungsweise Erzeugung des geänderten Ist-Fahrplans zu berücksichtigen.

Auf Grundlage des geänderten Ist-Fahrplans werden im nächsten Schritt des erfindungsgemäßen Verfahrens an zumindest eines der spurgebundenen Fahrzeuge fahrzeugspezifische Fahrinformationen übertragen, die einen nächsten Zielpunkt sowie eine zugehörige Fahrzeit umfassen. Dabei werden entsprechende fahrzeugspezifische Fahrinformationen jeweils für alle diejenigen spurgebundenen Fahrzeuge übertragen, die von der zentralen Steuer-Einrichtung überwacht beziehungsweise gesteuert werden und für die sich aufgrund des geänderten Ist-Fahrplans Änderungen hinsichtlich des nächsten Zielpunkts beziehungsweise der zugehörigen Fahrzeit ergeben haben. In Abhängigkeit von der jeweiligen Situation kann dies somit lediglich für eines der spurgebundenen Fahrzeuge, für mehrere der spurgebundenen Fahrzeuge oder auch für alle der spurgebundenen Fahrzeuge der Fall sein.

Seitens des zumindest einen der spurgebundenen Fahrzeuge wird im folgenden Verfahrensschritt anhand der empfangenen Fahrinformationen, d.h. unter Berücksichtigung des nächsten Zielpunktes sowie der zugehörigen Fahrzeit, ein Fahrprofil ermittelt und in der Folge für die Steuerung des jeweiligen spurgebundenen Fahrzeugs verwendet. Dies bedeutet, dass die eigentliche Steuerung des jeweiligen spurgebundenen Fahrzeugs somit dezentral durch eine entsprechende Vorrichtung des jeweiligen Fahrzeugs selbst erfolgt. Unter Berücksichtigung des nächsten Zielpunktes, bei dem es sich beispielsweise um einen Bahnhof oder auch das Ende eines Gleis- beziehungsweise Streckenabschnitts handeln kann, sowie der zugehörigen Fahrzeit, d.h. der Zeitdauer, die das spurgebundene Fahrzeug für die Strecke bis zum nächsten Zielpunkt benötigen soll, kann das jeweilige spurgebundene Fahrzeug selbst entscheiden, wie es die betreffenden Vorgaben einhält. Somit kann das jeweilige spurgebundene Fahrzeug sein Fahrprofil, d.h. insbesondere Geschwindigkeit und Beschleunigung zu einem gegebenen Zeitpunkt, selbst bestimmen. Dabei kann das jeweilige spurgebundene Fahrzeug vorteilhafterweise alle ihm vorliegenden Informationen zu seinem Betriebszustand verwenden und folglich ein unter den jeweiligen Umständen besonders günstiges beziehungsweise bestmögliches Fahrprofil ermitteln.

Das erfindungsgemäße Verfahren ist vorteilhaft, da es aufgrund des Zusammenspiels zwischen der Erzeugung des geänderten Ist-Fahrplans durch die zentrale Steuer-Einrichtung und die nachfolgende Ermittlung des für das jeweilige spurgebundene Fahrzeug geltenden Fahrprofils durch das Fahrzeug selbst besonders leistungsfähig ist. Dies gilt einerseits im Hinblick darauf, dass durch die Erzeugung des geänderten Ist-Fahrplans durch die zentrale Steuer-Einrichtung Belegungskonflikte vermieden beziehungsweise automatisch gelöst und damit auch bezogen auf ein Streckennetz beziehungsweise einen Streckenabschnitt eine Maximierung des Durchsatzes erzielt werden kann. Darüber hinaus werden seitens der zentralen Steuer-Einrichtung vorteilhafterweise nur die Vorgaben in Form der Fahrinformationen an das jeweilige spurgebundene Fahrzeug übertragen, die im Sinne einer Koordinierung der unterschiedlichen spurgebundenen Fahrzeuge tatsächlich notwendig sind. Durch eine Umsetzung der fahrzeugspezifischen Fahrinformationen in dem jeweiligen Fahrzeug durch Ermittlung des jeweiligen Fahrprofils wird vorteilhafterweise die eigentliche automatische Steuerung des jeweiligen spurgebundenen Fahrzeugs auf dem jeweiligen Fahrzeug selbst durchgeführt. Dabei ergibt sich durch die Verwendung des ermittelten Fahrprofils für die automatische Steuerung des jeweiligen spurgebundenen Fahrzeugs die Möglichkeit einer Personalreduzierung, da beispielsweise ein Fahrzeugführer in Abhängigkeit von den jeweiligen sonstigen Gegebenheiten nicht oder zumindest nicht zwingend erforderlich ist.

Vorzugsweise kann das erfindungsgemäße Verfahren auch derart ausgestaltet sein, dass der geänderte Ist-Fahrplan durch Änderungen von Fahrzeiten, Fahrrouten und/oder Fahrreihenfolgen zumindest eines Teils der spurgebundenen Fahrzeuge erzeugt wird. Dies ist vorteilhaft, da es sich bei den genannten Größen um solche handelt, die im Rahmen der Disposition einer Mehrzahl spurgebundener Fahrzeuge üblicherweise dazu verwendet werden können, um Änderungen eines Soll-Fahrplans im Hinblick auf die jeweilige konkrete Situation vorzunehmen.

Gemäß einer weiteren besonders bevorzugten Ausgestaltung ist das erfindungsgemäße Verfahren derart weitergebildet, dass der geänderte Ist-Fahrplan von der zentralen Steuer-Einrichtung unter weiterer Berücksichtigung zumindest einer vorliegenden Störungsmeldung erzeugt wird. Vorteilhafterweise können somit vorliegende Störungsmeldungen, d.h. beispielsweise Informationen zu Tür-, Signal- oder Weichenstörungen, bei der Erzeugung des geänderten Ist-Fahrplans berücksichtigt werden. Dies bedeutet somit, dass vorzugsweise insbesondere solche Ereignisse, die eine Änderung des Soll-Fahrplans überhaupt erst erforderlich machen, bei der Erzeugung beziehungsweise Ermittlung des geänderten Ist-Fahrplans berücksichtigt werden. An dieser Stelle sei darauf hingewiesen, dass neben einer entsprechenden ereignisbasierten Erzeugung eines geänderten Ist-Fahrplans, d.h. beispielsweise ausgelöst durch eine entsprechende Störungsmeldung, auch eine periodische beziehungsweise zyklische Erzeugung des geänderten Ist-Fahrplans unter Berücksichtigung der jeweiligen aktuellen Position der spurgebundenen Fahrzeuge möglich ist. So ist es beispielsweise denkbar, dass eine entsprechende Generierung eines geänderten Ist-Fahrplans in regelmäßigen zeitlichen Abständen sowie darüber hinaus zusätzlich ereignisbasiert, d.h. ausgelöst durch auftretende Ereignisse, insbesondere in Form von Störungen, erfolgt.

Vorzugsweise kann das erfindungsgemäße Verfahren auch derart weitergebildet sein, dass das Fahrprofil seitens des zumindest einen der spurgebundenen Fahrzeuge unter Berücksichtigung der empfangenen Fahrinformationen im Hinblick auf den zum Erreichen des nächsten Zielpunktes erforderlichen Energiebedarf optimiert wird. Dies ist vorteilhaft, da hierdurch eine Minimierung des Energieverbrauchs des jeweiligen spurgebundenen Fahrzeugs bei unveränderter Einhaltung der mit den fahrzeugspezifischen Fahrinformationen übermittelten Vorgaben in Form des nächsten Zielpunktes sowie der dazugehörigen Fahrzeit erreicht werden kann. Auch hier bietet sich der Vorteil, dass eine entsprechende Optimierung im Hinblick auf eine Minimierung des erforderlichen Energiebedarfs in der Regel am besten von dem jeweiligen spurgebundenen Fahrzeug selbst vorgenommen werden kann. Folglich stellt sich auch diesbezüglich die dezentrale, fahrzeugseitige Ermittlung der Fahrprofile der spurgebundenen Fahrzeuge als vorteilhaft dar.

Gemäß einer weiteren besonders bevorzugten Ausführungsform des erfindungsgemäßen Verfahrens wird das Fahrprofil seitens des zumindest einen der spurgebundenen Fahrzeuge unter Berücksichtigung der Fahrdynamik des jeweiligen spurgebundenen Fahrzeugs und/oder eines digitalen Streckenatlasses ermittelt. Dies ist vorteilhaft, da somit seitens des jeweiligen spurgebundenen Fahrzeugs sowohl Informationen hinsichtlich des zu befahrenden Streckenabschnitts als auch hinsichtlich der eigenen Fahrdynamik, d.h. beispielsweise der Beschleunigungsfähigkeit der maximalen Geschwindigkeit oder auch der Beladung, bei der Ermittlung des Fahrprofils berücksichtigt werden können. Hierdurch wird sichergestellt, dass das ermittelte Fahrprofil den jeweiligen Gegebenheiten der Strecke sowie des spurgebundenen Fahrzeugs bestmöglich Rechnung trägt.

Vorzugsweise kann das erfindungsgemäße Verfahren auch derart ausgeprägt sein, dass die fahrzeugspezifischen Fahrinformationen funkbasiert an das zumindest eine der spurgebundenen Fahrzeuge übertragen werden. Eine funkbasierte Übertragung der fahrzeugspezifischen Fahrinformationen an das zumindest eine der spurgebundenen Fahrzeuge bietet den Vorteil, dass eine solche Funkübertragung üblicherweise besonders robust, zuverlässig und flexibel ist. Unabhängig hiervon ist es grundsätzlich jedoch auch möglich, die fahrzeugspezifischen Fahrinformationen mittels anderer, für sich bekannter Übertragungsverfahren, d.h. beispielsweise mittels an oder in der Strecke vorgesehener Übertragungs-Einrichtungen, an das jeweilige spurgebundene Fahrzeug zu übertragen.

Gemäß einer weiteren besonders bevorzugten Weiterbildung des erfindungsgemäßen Verfahrens werden die fahrzeugspezifischen Fahrinformationen unter Verwendung eines Übertragungskanals eines Zugsicherungssystems an das zumindest eine der spurgebundenen Fahrzeuge übertragen. Dies ist vorteilhaft, da zum Zwecke der Zugsicherung beziehungsweise Zugbeeinflussung üblicherweise bereits entsprechende Übertragungskanäle zwischen der zentralen Steuer-Einrichtung sowie den jeweiligen spurgebundenen Fahrzeugen zur Verfügung stehen. Diese können vorteilhafterweise zusätzlich auch dafür genutzt werden, die Fahrinformationen an das jeweilige spurgebundene Fahrzeug zu übertragen und es diesem somit zu ermöglichen, das Fahrprofil zu ermitteln und in der Folge für die automatische Steuerung des jeweiligen spurgebundenen Fahrzeugs zu verwenden.

Vorzugsweise kann das erfindungsgemäße Verfahren auch derart weitergebildet sein, dass die fahrzeugspezifischen Fahrinformationen unter Verwendung eines Übertragungskanals des europäischen Zugsicherungssystems ETCS (European Train Control System) an das zumindest eine der spurgebundenen Fahrzeuge übertragen werden. Die Verwendung eines Übertragungskanals des europäischen Zugsicherungssystems ETCS zur Übertragung der fahrzeugspezifischen Fahrinformationen an das zumindest eine der spurgebundenen Fahrzeuge ist vorteilhaft, da es sich bei ETCS um ein leistungsfähiges Zugsicherungssystem handelt, das im zunehmenden Maße bestehende nationale Zugsicherungssysteme ablöst.

Grundsätzlich kann die Ermittlung des Fahrprofils seitens des zumindest einen der spurgebundenen Fahrzeuge von einer beliebigen Komponente des betreffenden Fahrzeugs vorgenommen werden.

Gemäß einer weiteren besonders bevorzugten Ausführungsform des erfindungsgemäßen Verfahrens wird das Fahrprofil seitens des zumindest einen der spurgebundenen Fahrzeuge von einer Steuer-Vorrichtung eines Systems zum automatisierten Fahrbetrieb ermittelt. Dies bietet den Vorteil, dass entsprechende Systeme zum automatisierten Fahrbetrieb, die auch als ATO (Automatic Train Operation)-Systeme bezeichnet werden, häufig bereits auf spurgebundenen Fahrzeugen zur automatischen Steuerung derselben eingesetzt werden. Vorteilhafterweise kann somit eine entsprechende Steuer-Vorrichtung eines ATO-Systems im Rahmen des erfindungsgemäßen Verfahrens zur Ermittlung des Fahrprofils anhand der empfangenen Fahrinformationen sowie nachfolgend zur Steuerung des jeweiligen spurgebundenen Fahrzeugs gemäß dem ermittelten Fahrprofil verwendet werden.

Im Folgenden wird die Erfindung anhand eines Ausführungsbeispiels näher erläutert. Hierzu zeigt die
- Figur: zur Erläuterung eines Ausführungsbeispiels des erfindungsgemäßen Verfahrens eine schematische Skizze einer Anlage des spurgebundenen Verkehrs.

In der Figur ist eine zentrale Steuer-Einrichtung 10 einer Anlage des spurgebundenen Verkehrs erkennbar. Dabei sei angenommen, dass es sich bei der zentralen Steuer-Einrichtung 10 um einen Steuerrechner eines Stellwerks beziehungsweise einer Leitzentrale 20 handelt. Im Rahmen des beschriebenen Ausführungsbeispiels dient die Leitzentrale 20 zur Sicherung sowie automatischen Steuerung einer Mehrzahl spurgebundener Fahrzeuge in Form von ein Streckennetz befahrenden Schienenfahrzeugen.

Die Leitzentrale 20 ist über eine erste Kommunikationsverbindung 30 an eine Funkstreckenzentrale 40 angebunden. Bei einer entsprechenden Funkstreckenzentrale 40 kann es sich beispielsweise um ein so genanntes RBC (Radio Block Center) handeln, das im Rahmen des Zugsicherungssystems ETCS Level 2 für die Übertragung von solchen Informationen, die für die sichere Fahrt in einem bestimmten Streckenbereich erforderlich sind, verwendet wird. Über eine zweite Kommunikationsverbindung 50 ist die Funkstreckenzentrale 40 über ein Kommunikationsnetzwerk 60, bei dem es sich um das digitale Bahnmobilfunksystem GSM-R (Global System for Mobile Communication - Railways) handeln kann, an eine streckenseitige Sende-/Empfangs-Einrichtung 70 angebunden. Mittels der streckenseitigen Sende-/Empfangs-Einrichtung 70 ist es über eine Funkverbindung 80 möglich, zwischen der Strecke, d.h. letztlich zwischen der Leitzentrale 20 beziehungsweise der zentralen Steuer-Einrichtung 10, und einem spurgebundenen Fahrzeug 100 Informationen beziehungsweise Daten auszutauschen. Hierzu verfügt das spurgebundene Fahrzeug 100 über eine Funkantenne 110 sowie eine an die Funkantenne 110 angebundene Steuer-Vorrichtung 120.

In entsprechender Weise steht die zentrale Steuer-Einrichtung 10 gleichzeitig auch mit weiteren spurgebundenen Fahrzeugen kommunikationstechnisch in Verbindung, die in der Figur aus Gründen der Übersichtlichkeit nicht dargestellt sind.

Im Rahmen des beschriebenen Ausführungsbeispiels des erfindungsgemäßen Verfahrens erfolgt nun derart eine automatische Steuerung einer Mehrzahl spurgebundener Fahrzeuge, dass von der zentralen Steuer-Einrichtung 10 unter Berücksichtung eines Soll-Fahrplans sowie der Position der spurgebundenen Fahrzeuge 100 ein geänderter Ist-Fahrplan erzeugt wird. Dabei kann eine entsprechende Änderung des Soll-Fahrplans beispielsweise aufgrund von Verspätungen oder Störungen erforderlich werden. Die Erzeugung des geänderten Ist-Fahrplans erfolgt vorzugsweise durch Änderungen von Fahrzeiten, Fahrrouten und/oder Fahrreihenfolgen zumindest eines Teils der spurgebundenen Fahrzeuge 100, die von der zentralen Steuer-Einrichtung 10 überwacht beziehungsweise gesteuert werden. Darüber hinaus werden bei der Erzeugung beziehungsweise Generierung des geänderten Ist-Fahrplans, die beispielsweise gemäß dem aus der DE 10 2007 047 474 A1 bekannten Verfahren erfolgen kann, von der zentralen Steuer-Einrichtung 10 gegebenenfalls vorliegende Störungsmeldungen berücksichtigt.

Auf Grundlage des erzeugten geänderten Ist-Fahrplans werden von der zentralen Steuer-Einrichtung 10 über die erste Kommunikationsverbindung 30, die Funkstreckenzentrale 40, die zweite Kommunikationsverbindung 50, das Kommunikationsnetzwerk 60 sowie die streckenseitige Sende-/Empfangs-Einrichtung 70 funkbasiert fahrzeugspezifische Fahrinformationen an das spurgebundene Fahrzeug 100 übertragen. Die fahrzeugspezifischen Fahrinformationen umfassen einen nächsten Zielpunkt sowie eine zugehörige Fahrzeit, d.h. dahingehend eine Vorgabe für das spurgebundene Fahrzeug 100, dass diesem von der zentralen Steuer-Einrichtung 10 mitgeteilt wird, wann es welchen nächsten Zielpunkt zu erreichen hat. Neben den genannten Angaben können die fahrzeugspezifischen Fahrinformationen darüber hinaus grundsätzlich auch weitere Angaben, wie beispielsweise die jeweilige Zugnummer, umfassen.

In entsprechender Weise werden auch an die übrigen spurgebundenen Fahrzeuge, die von der zentralen Steuer-Einrichtung 10 überwacht werden und von den Änderungen des Ist-Fahrplans gegenüber dem Soll-Fahrplan betroffen sind, für das jeweilige spurgebundene Fahrzeug spezifische Fahrinformationen an das jeweilige Fahrzeug übertragen werden.

Seitens des spurgebundenen Fahrzeugs 100 werden die mittels eines entsprechenden Funksignals beziehungsweise Datentelegramms übertragenen Fahrinformationen von der Funkantenne 110 an die Steuer-Vorrichtung 120 weitergegeben. Diese ermittelt anhand der empfangenen Fahrinformationen ein Fahrprofil, welches nachfolgend seitens der Steuer-Vorrichtung 120 für die Steuerung des spurgebundenen Fahrzeugs 100 verwendet wird. Vorteilhafterweise erfolgt die Ermittlung des Fahrprofils durch die Steuer-Vorrichtung 120 des spurgebundenen Fahrzeugs 100 hierbei unter Berücksichtigung der Fahrdynamik des spurgebundenen Fahrzeugs 100 sowie eines digitalen Streckenatlasses. Darüber hinaus findet bei der Ermittlung des Fahrprofils vorteilhafterweise dahingehend eine Optimierung statt, dass die Steuer-Vorrichtung 120 das Fahrprofil derart ermittelt, dass zur pünktlichen Erreichung des nächsten Zielpunktes, d.h. unter Einhaltung der mit den Fahrinformationen empfangenen Fahrzeit, ein möglichst geringer Energiebedarf erforderlich ist. Dies bietet den Vorteil, dass bei unveränderter Pünktlichkeit des spurgebundenen Fahrzeugs 100 eine Reduzierung beziehungsweise Minimierung des Energieverbrauchs des spurgebundenen Fahrzeugs 100 erzielt werden kann.

Entsprechend der Darstellung der Figur können die fahrzeugspezifischen Fahrinformationen unter Verwendung eines Übertragungskanals des europäischen Zugsicherungssystems ETCS an das spurgebundene Fahrzeug 100 übertragen werden. Alternativ hierzu kann hierfür jedoch auch ein beliebiges anderes, für sich bekanntes, ausreichend leistungsfähiges Zugsicherungssystem verwendet werden.

Bei der Steuer-Vorrichtung 120 handelt es sich vorteilhafterweise um eine Komponente eines Systems zum automatisierten Fahrbetrieb (Automatic Train Operation, ATO), da hierdurch auf besonders einfache Art und Weise eine unmittelbare automatische Steuerung des spurgebundenen Fahrzeugs 100 ermöglicht wird.

Es sei darauf hingewiesen, dass das beschriebene Verfahren zur automatischen Steuerung der Mehrzahl der spurgebundenen Fahrzeuge vorzugsweise in Echtzeit abläuft. Dies gilt sowohl hinsichtlich der Erzeugung des geänderten Ist-Fahrplans durch die zentrale Steuer-Einrichtung als auch hinsichtlich der Übertragung der fahrzeugspezifischen Fahrinformationen an das jeweilige spurgebundene Fahrzeug sowie die nachfolgende Ermittlung des Fahrprofils seitens des jeweiligen spurgebundenen Fahrzeugs. Hierdurch wird eine unmittelbare und zeitnahe Reaktion auf mögliche Störungen und Verzögerungen gewährleistet.

Entsprechend den vorstehenden Ausführungen zeichnet sich das beschriebene Verfahren dadurch aus, dass durch eine besonders zweckmäßige Aufteilung von Funktionalität auf die zentrale Steuer-Einrichtung sowie das jeweilige spurgebundene Fahrzeug eine besonders leistungsfähige automatische Steuerung des jeweiligen spurgebundenen Fahrzeugs erzielt wird. Neben Vorteilen im Hinblick auf die Disposition, d.h. hinsichtlich der Vermeidung von Belegungskonflikten, der Maximierung des Durchsatzes, der Minimierung von Verspätungen sowie der Minimierung der dispositiven Reaktionszeiten, ergeben sich hierbei weiterhin insbesondere auch Vorteile im Hinblick auf mögliche Energieeinsparungen. Darüber hinaus können unter Umständen auch Einsparungen im Hinblick auf die erforderlichen Ressourcen, d.h. die Anzahl der benötigten Fahrzeuge sowie des benötigten Personals, erzielt werden.

## Patentansprüche

1. Verfahren zur automatischen Steuerung einer Mehrzahl spurgebundener Fahrzeuge (100), wobei
- von einer zentralen Steuer-Einrichtung (10) unter Berücksichtigung eines Soll-Fahrplans sowie der Position der spurgebundenen Fahrzeuge (100) ein geänderter Ist-Fahrplan erzeugt wird,
- auf Grundlage des geänderten Ist-Fahrplans an zumindest eines der spurgebundenen Fahrzeuge (100) fahrzeugspezifische Fahrinformationen übertragen werden, die einen nächsten Zielpunkt sowie eine zugehörige Fahrzeit umfassen, und
- seitens des zumindest einen der spurgebundenen Fahrzeuge (100) anhand der empfangenen Fahrinformationen ein Fahrprofil ermittelt und für die Steuerung des jeweiligen spurgebundenen Fahrzeugs (100) verwendet wird.

2. Verfahren nach Anspruch 1,
**dadurch gekennzeichnet, dass** der geänderte Ist-Fahrplan durch Änderungen von Fahrzeiten, Fahrrouten und/oder Fahrreihenfolgen zumindest eines Teils der spurgebundenen Fahrzeuge (100) erzeugt wird.

3. Verfahren nach Anspruch 1 oder 2,
**dadurch gekennzeichnet, dass** der geänderte Ist-Fahrplan von der zentralen Steuer-Einrichtung (10) unter weiterer Berücksichtigung zumindest einer vorliegenden Störungsmeldung erzeugt wird.

4. Verfahren nach einem der vorangehenden Ansprüche,
**dadurch gekennzeichnet, dass** das Fahrprofil seitens des zumindest einen der spurgebundenen Fahrzeuge (100) unter Berücksichtigung der empfangenen Fahrinformationen im Hinblick auf den zum Erreichen des nächsten Zielpunktes erforderlichen Energiebedarf optimiert wird.

5. Verfahren nach einem der vorangehenden Ansprüche,
**dadurch gekennzeichnet, dass** das Fahrprofil seitens des zumindest einen der spurgebundenen Fahrzeuge (100) unter Berücksichtigung der Fahrdynamik des jeweiligen spurgebundenen Fahrzeugs (100) und/oder eines digitalen Streckenatlasses ermittelt wird.

6. Verfahren nach einem der vorangehenden Ansprüche,
**dadurch gekennzeichnet, dass** die fahrzeugspezifischen Fahrinformationen funkbasiert an das zumindest eine der spurgebundenen Fahrzeuge (100) übertragen werden.

7. Verfahren nach einem der vorangehenden Ansprüche,
**dadurch gekennzeichnet, dass** die fahrzeugspezifischen Fahrinformationen unter Verwendung eines Übertragungskanals eines Zugsicherungssystems an das zumindest eine der spurgebundenen Fahrzeuge (100) übertragen werden.

8. Verfahren nach Anspruch 7,
**dadurch gekennzeichnet, dass** die fahrzeugspezifischen Fahrinformationen unter Verwendung eines Übertragungskanals des europäischen Zugsicherungssystems ETCS (European Train Control System) an das zumindest eine der spurgebundenen Fahrzeuge (100) übertragen werden.

9. Verfahren nach einem der vorangehenden Ansprüche,
**dadurch gekennzeichnet, dass** das Fahrprofil seitens des zumindest einen der spurgebundenen Fahrzeuge (100) von einer Steuer-Vorrichtung (120) eines Systems zum automatisierten Fahrbetrieb ermittelt wird.

## Claims

1. Method for automatically controlling a plurality of railbound vehicles (100), wherein
- an amended actual travel plan is generated by a central control device (10), taking into consideration a target travel plan as well as the position of the railbound vehicles (100),
- vehicle-specific travel information is transferred to at least one of the railbound vehicles (100) on the basis of the amended actual travel plan, the travel information comprising a next destination as well as an associated travel time, and
- a travel profile is determined on the part of the at least one of the railbound vehicles (100) using the received travel information and is used for controlling the respective railbound vehicle (100).

2. Method according to claim 1,
**characterised in that**
the amended actual travel plan is generated by changes to travel times, travel routes and/or travel sequences of at least some of the railbound vehicles (100).

3. Method according to claim 1 or 2,
**characterised in that**
the amended actual travel plan is generated by the central control device (10) further taking into consideration at least one available fault report.

4. Method according to one of the preceding claims,
**characterised in that**
the travel profile is optimised on the part of the at least one of the railbound vehicles (100) taking into consideration the received travel information with regard to the energy demand required to reach the next destination.

5. Method according to one of the preceding claims,
**characterised in that**
the travel profile is determined on the part of the at least one of the railbound vehicles (100) taking into consideration the travel dynamics of the respective railbound vehicle (100) and/or a digital route atlas.

6. Method according to one of the preceding claims,
**characterised in that**
the vehicle-specific travel information is transferred to the at least one of the railbound vehicles (100) in a radio-based manner.

7. Method according to one of the preceding claims,
**characterised in that**
the vehicle-specific travel information is transferred to the at least one of the railbound vehicles (100) by using a transfer channel of a train control system.

8. Method according to claim 7,
**characterised in that**
the vehicle-specific travel information is transferred to the at least one of the railbound vehicles (100) by using a transfer channel of the European Train Control System (ETCS).

9. Method according to one of the preceding claims,
**characterised in that**
the travel profile is determined on the part of the at least one of the railbound vehicles (100) by a control apparatus (120) of a system for automated travel operation.

## Revendications

1. Procédé de commande automatique d'une pluralité de véhicules (100) guidés sur rail, dans lequel
- par un dispositif (10) central de commande, on produit un plan de circulation réel modifié en tenant compte d'un plan de circulation de consigne, ainsi que de la position des véhicules (100) guidés sur rail,
- sur la base du plan de circulation réel modifié, on transmet à au moins l'un des véhicules (100) guidés sur rail des informations de circulation spécifiques au véhicule, qui comprennent un point cible immédiat, ainsi qu'un temps de circulation associé, et
- on détermine, de la part du au moins un véhicule (100) guidé sur rail, à l'aide des informations de circulation reçues, un profil de circulation et on l'utilise pour commander le véhicule (100) respectif guidé sur rail.

2. Procédé suivant la revendication 1,
**caractérisé en ce que**
l'on produit le plan de circulation réel modifié en modifiant des temps de circulation, des trajets de circulation et/ou des successions de circulation d'au moins une partie des véhicules (100) guidés sur rail.

3. Procédé suivant la revendication 1 ou 2,
**caractérisé en ce que**
l'on produit le plan de circulation réel modifié par le dispositif (10) de commande central, en tenant compte, en outre, d'au moins un message présent de perturbation.

4. Procédé suivant l'une des revendications précédentes, **caractérisé en ce que**
l'on optimise le profil de circulation de la part du au moins un des véhicules (100) guidés sur rail, en tenant compte des informations de circulation reçues au regard du besoin d'énergie nécessaire pour atteindre le point cible suivant immédiatement.

5. Procédé suivant l'une des revendications précédentes, **caractérisé en ce que**
l'on détermine le profil de circulation de la part du au moins l'un des véhicules (100) guidés sur rail, en tenant compte de la dynamique de circulation du véhicule (10) guidé sur rail respectif et/ou d'un atlas de voies numérique.

6. Procédé suivant l'une des revendications précédentes, **caractérisé en ce que**
l'on transmet les informations de circulation spécifiques à un véhicule par radio au au moins l'un des véhicules (100) guidés sur rail.

7. Procédé suivant l'une des revendications précédentes, **caractérisé en ce que**
l'on transmet les informations de circulation spécifiques à un véhicule au au moins un des véhicules (100) guidés sur rail, en utilisant un canal de transmission d'un système d'arrêt automatique des trains.

8. Procédé suivant la revendication 7,
**caractérisé en ce que**
l'on transmet les informations de circulation spécifiques à un véhicule au au moins un des véhicules (100) guidés sur rail, en utilisant un canal de transmission du système européen d'arrêt automatique des trains ETCS (European Train Control System).

9. Procédé suivant l'une des revendications précédentes, **caractérisé en ce que**
l'on détermine le profil de circulation de la part du au moins l'un des véhicules (100) guidés sur rail par une installation (120) de commande d'un système de fonctionnement automatisé de la circulation.
